# EUROPÄISCHE PATENTSCHRIFT

(11) **EP 2 129 467 B1**
(45) Veröffentlichungstag und Bekanntmachung des Hinweises auf die Patenterteilung: **02.07.2014**
(21) Anmeldenummer: 08735665.5
(22) Anmeldetag: 02.04.2008
(51) Int. Cl.: B02C 17/00, B02C 19/08, C12P 21/00

(54) **PULVERISATOR UND DAZUGEHÖRIGES VERFAHREN FÜR DIE VORBEREITUNG ZUR PROZESSIERUNG EINER BIOLOGISCHEN PROBE**
PULVERIZER AND CORRESPONDING METHOD FOR PREPARING A BIOLOGICAL SAMPLE FOR PROCESSING
PULVÉRISATEUR ET PROCÉDÉ DE PRÉPARATION DU TRAITEMENT D'UN ÉCHANTILLON BIOLOGIQUE

(30) Priorität: 04.04.2007 DE 102007016221
(43) Veröffentlichungstag der Anmeldung: 09.12.2009
(73) Patentinhaber: Qiagen GmbH, 40724 Hilden (DE)
(72) Erfinder: MERTENS, Dennis, 40721 Hilden (DE); VOIT, Thomas, 40721 Hilden (DE)
(74) Vertreter: Gille Hrabal
(86) Internationale Anmeldenummer: PCT/EP2008/053896
(87) Internationale Veröffentlichungsnummer: WO 2008/122550

(56) Entgegenhaltungen:
- WO-A-2004/082837
- DE-C- 738 286
- US-A1- 2004 115 720
- US-B1- 6 235 501

## Beschreibung

Die Erfindung betrifft ein Verfahren für die Vorbereitung einer pflanzlichen oder tierischen Probe für eine Prozessierung, also beispielsweise für die Isolierung von Nukleinsäuren oder Proteinen aus der Probe sowie einen Pulverisator. Solche Vorbereitungen und Untersuchungen werden in einem Labor von einer Laborantin oder von einem Laboranten anhand von standardisierten Arbeitsanleitungen durchgeführt. Zu einer solchen Arbeitsanleitung gehört ein sogenanntes Protokoll. Ein Beispiel für ein solches Protokoll zur Isolierung von Plasmid-DNA aus E. coli. geht aus der Druckschrift DE 101 53 957 A1 hervor.

Um eine Probe in gewünschter Weise zu prozessieren, also beispielsweise die Nukleinsäuren oder Proteine zu isolieren, können in Abhängigkeit von der Probe und vom gewünschten Ergebnis sogenannte "Kits" kommerziell erhalten werden, so zum Beispiel das "UItraClean Tissue DNA Isolation Kit" der Fa. Qiagen (www.Qiagen.com). Bevor eine Probe mit Hilfe eines solchen Kits gemäß einem vorgegebenen Protokoll prozessiert wird, muss diese geeignet vorbereitet werden.

Nachfolgend werden solche aus dem Stand der Technik bekannte typische Vorbereitungen beschrieben.

Einem Versuchstier, so zum Beispiel einer Ratte, wird beispielsweise ein Organ entnommen. Es hängt von der Zielsetzung ab, welches Organ eines Tieres ausgewählt wird.

Das entnommene Gewebe des Tieres wird in einer Waschpufferlösung gewaschen, so zum Beispiel in PBS (Phosphate Buffered Saline mit folgendem Inhalt: Na₂HPO₄ (getrocknet), NaH₂PO₄ (getrocknet), NaCl und destilliertes Wasser). Durch die Waschung wird das Gewebe des entnommenen Teils blutfrei bereitgestellt und von unerwünschten Bestandteilen befreit.

Im Anschluss daran wird das entnommene Gewebe im flüssigen Stickstoff gekühlt und zwar u. a., um Zellaktivitäten zu stoppen. Andernfalls würde nicht die gewünschte Information in der gewünschten Qualität im Anschluss an die Prozessierung erhalten. Typischerweise wird dabei Gewebe mit einer Körpertemperatur von beispielsweise 37°C in flüssigen Stickstoff eingetaucht. Es entwickeln sich Blasen. Das Gewebe wird erst wieder dem flüssigen Stickstoff entnommen, wenn die Blasenbildung stoppt. Im Anschluss daran wird das Gewebe bei -80°C beispielsweise mit Hilfe von Trockeneis gelagert.

Soll der Kühlschritt in Flüssigstickstoff vermieden werden, so wird alternativ im Anschluss an die Waschung das entnommene Gewebe chemisch konserviert und zwar über Stabilisierungsreagenzien wie z. B. RNAlater®. RNAlater® ist eine viskose Flüssigkeit, die von der Firma Ambion (www.ambion.com) zur Konservierung von Frischgewebe entwickelt wurde. Die Konservierungswirkung beruht vor allem darauf, dass alle Enzyme durch Wasserentzug im Gewebe inaktiviert und Zellaktivitäten gestoppt werden. Die viskose Flüssigkeit muss schnell in alle Zellen des Gewebes hinein diffundieren. Die Größe der Gewebestücke ist daher auf eine Kantenlänge von maximal einem halben Zentimeter zu beschränken. Im Anschluss an die chemische Behandlung wird auch das so behandelte Gewebe bei -80° gekühlt, um es so bis zur Prozessierung zu lagern.

Für eine Prozessierung werden typischerweise 10 bis 100 mg an Gewebe benötigt, um die gewünschte Untersuchung, Isolierung oder dergleichen durchzuführen. Es wird nun vor Beginn der Prozessierung die benötigte Menge an tierischem Gewebe beispielsweise mit einem Skalpell abgetrennt.

Die abgetrennte Probe, also das abgetrennte Gewebe wird nun aufgeschlossen, das heißt, die Zellwände müssen geöffnet werden. Dies kann mechanisch, chemisch oder enzymatisch erfolgen. Ein mechanischer Aufschluss erfolgt beispielsweise mit Hilfe eines "TissueRuptor" der Firma Qiagen, bekannt aus dem TissueRuptor Handbook, Juli 2006 der Firma Qiagen. Dabei zerschlägt ein drehendes Messer mit 35.000 Umdrehungen pro Minute Zellwände des Gewebes. Mechanische Aufschlüsse werden regelmäßig in einem Puffer durchgeführt, um Schädigungen der Inhaltsstoffe wie zum Beispiel Nukleinsäuren zu vermeiden.

Ein in einem Behälter unter Anwesenheit eines Puffers, also eines chemischen Stoffes durchgeführter mechanischer Aufschluss ist aus der Druckschrift EP 1577011 A2 bekannt.

Es ist auch bekannt (siehe zum Beispiel http://www.laborpraxis.de/fachartikel/lp_fachartikel_nh_2384859.html, Stand 12. März 2007), Proben in einer Kryomühle vorzubereiten. Bei dieser Mühle wird die Probe bei der Temperatur von flüssigem Stickstoff gemahlen. Die Probe bleibt während des gesamten Mahlvorgangs tiefgekühlt, ohne mit dem Stickstoff in Kontakt zu kommen. Dieses technisch recht aufwendige Verfahren kann bei solchen Proben durchgeführt werden, bei denen das vorgenannte Verfahren versagt, so zum Beispiel bei sehr harten Materialien wie Knochen oder bei klollagenhaltigen Materialien wie Haut. Soll ein Knochen vorbereitet werden, so ist auch bekannt, diesen in ein mit flüssigem Stickstoff gefülltes Gefäß zu bringen und mit Hilfe eines Metallbolzens zu zerstoßen. Der Knochen liegt anschließend in Pulverform vor.

Sollen histologische Untersuchungen mittels eines Mikroskops durchgeführt werden, so wird eine Probe zunächst in Parafin eingeblockt und dann mittels Mikrotom in dünne Gewebeschichten geschnitten.

Sollen pflanzliche Proben prozessiert werden, ist ein Zurechtschneiden mittels Skalpell nur bei weichen Materialien wie zum Beispiel Blättern, weichen Bohnen usw. möglich. Bei getrockneten oder gefrorenen Pflanzenproben werden diese in flüssigem Stickstoff gekühlt und in einem mit flüssigem Stickstoff gekühlten Mörser mit Hilfe eines Stößels zermahlen.

Die deutsche Patentschrift 738 286 lehrt, Zellen zusammen mit einer Dispersionsflüssigkeit einzufrieren und zu vermahlen, um Zellen so zu zerkleinern.

Aus den Druckschriften DE 602005001256 T2 sowie WO 2004/082837 A1 gehen jeweils eine Zerstoß-/Mischvorrichtung für Nahrungsmittel wie Gewürze hervor. Die Vorrichtung umfasst einen Hohlkörper mit einer darin befindlichen Kugel, mit der Nahrungsmittel zerstoßen werden sollen. Die Druckschriften US 2004/0144874 A1, JP 2006051505 A, JP 2002-066 366 A sowie JP 03-186 360 A offenbaren weitere Beispiele für Ballmühlen und damit vergleichbare Vorrichtungen.

Mit einer Probenvorbereitung der vorgenannten Art wird das Ziel verfolgt, im Anschluss an die Prozessierung ein möglichst gutes gesuchtes Resultat zu erhalten. In Übereinstimmung hiermit ist es Aufgabe der vorliegenden Erfindung, eine Probenvorbereitung bereitzustellen, die verbesserte gesuchte Resultate im Anschluss an eine Prozessierung ermöglicht.

Eine Lösung der Aufgabe umfasst die Merkmale von Anspruch 1. Weitere Lösungen umfassen die Merkmale der Nebenansprüche, die ebenfalls auf ein Verfahren gerichtet sind. Eine Vorrichtung zur Durchführung des Verfahrens umfasst die Merkmale des letzten Nebenanspruchs. Vorteilhafte Ausgestaltungen ergeben sich aus den Unteransprüchen.

Die anspruchsgemäße Lehre funktioniert sowohl für pflanzliches als auch für tierisches oder menschliches Gewebe und zwar sowohl für stabilisierte als auch für frische Proben von Pflanzen oder Geweben.

Zur Lösung der Aufgabe wird in einer Ausführungsform eine Probe zunächst wie eingangs geschildert gewaschen und beispielsweise mit flüssigem Stickstoff behandelt oder in RNAlater gelagert. Es werden ein verschließbares, vorzugsweise aus Metall bestehendes Gefäß oder aus Kunststoff bestehendes Gefäß, welches mit einem Metall-Inlay ausgestattet ist, und ein im Gefäß befindlicher, beweglicher Körper gekühlt und zwar auf eine Temperatur, die deutlich unterhalb von 0°C liegt. Das aus Kunststoff bestehende Gefäß ist eine Hülle für das Inlay. Ein Inlay ist ein getrennt von der Hülle hergestellter Körper. Davon zu unterscheiden ist ein doppelwandiges Gefäß, wie es beispielsweise aus der Druckschrift US 6,235,501 B1, Figur 10, bekannt ist, welches kein Inlay im Sinne der vorliegenden Erfindung umfasst, da die hieraus bekannten beiden Gefäßwände einstückig miteinander verbunden sind.

Die Temperatur, auf die das Gefäß gekühlt wird, sollte wenigstens -50°C betragen. Vorzugsweise ist eine Temperatur von ca. - 80 °C, so zum Beispiel von -70°C bis -90°C zu wählen, da diese deutlich weiter weg von 0°C liegt. Auch können -80°C bzw. -70°C bis -90°C mit Hilfe von Trockeneis preiswert bereitgestellt werden. Es hat sich gezeigt, dass sich durch eine Kühlung auf ca. -80°C besonders gute Ergebnisse erzielen lassen. Tiefere Temperaturen als -80°C sind bis zu einem gewissen Grad möglich. Zu beachten ist allerdings, dass das Gefäß nicht zu stark abgekühlt werden darf. So hat sich eine Temperatur von flüssigem Stickstoff, also von -196 °C als zu tief herausgestellt, um zu guten Resultaten zu gelangen.

Mit dem im Gefäß befindlichen Körper wird das Ziel verfolgt, durch Schüttelbewegung des Gefäßes eine darin befindliche tiefgekühlte Probe zu zerstoßen. Entsprechend diesem Ziel ist der Innenraum des Gefäßes nebst dem darin befindlichen beweglichen Körper dimensioniert und gestaltet. Besonders geeignet ist ein zylinderförmiger Innenraum mit hohlkugelförmigen Enden. Der bewegliche Körper ist dann bevorzugt eine Kugel oder aber ein Bolzen mit kugelförmigen Enden. Der Durchmesser der Kugel oder des Bolzens ist kleiner als der Durchmesser des Innenraums, um so die Beweglichkeit zu gewährleisten. Der bewegliche Körper besteht aus einem harten, vorzugsweise schweren Material wie Metall, um die Probe zerstoßen zu können.

Die biologische Probe, so zum Beispiel ein gekühltes Rattenherz wird vorzugsweise vollständig in das Gefäß gegeben, ohne die Probe zuvor zu zerkleinern, um so zu guten Resultaten zu gelangen. Insbesondere wird eine wenigstens -50°C kalte Probe in das Gefäß gegeben. Anschließend wird das Gefäß insbesondere 10 bis 30 Sekunden insbesondere mit der Hand so geschüttelt, dass der bewegliche Körper hin und her geschleudert wird. Im Anschluss daran wird die so zerstoßene Probe entnommen und die gewünschte Menge mit Hilfe eines Kits gemäß einem Protokoll prozessiert. Grundsätzlich befinden sich in dem Gefäß außer der Probe und einem oder mehreren beweglichen Körper keine weiteren Substanzen und zwar insbesondere auch kein Kühlmittel wie flüssiger Stickstoff oder aber beispielsweise Pufferlösungen. Diese würden lediglich das gewünschte Ergebnis verschlechtern.

Es hat sich überraschend gezeigt, dass bei dieser Form der Probenvorbereitung bessere Ergebnisse erzielt werden im Vergleich zu den aus dem Stand der Technik bekannten Probenvorbereitungen, obwohl kein großer technischer Aufwand betrieben wird und die Handhabung einfach ist. Der technische Aufwand ist nicht groß, da das Gefäß mit dem darin befindlichen, beweglichen Körper lediglich in Trockeneis auf eine Temperatur von beispielsweise -80°C gekühlt wird. Anschließend kann das gekühlte Gefäß von Hand, die mit Handschuhen leicht hinreichend vor der Kälte geschützt werden kann, entnommen, die Probe hineingegeben und das Gefäß verschlossen werden. Anschließend wird es noch nicht einmal eine Minute lang geschüttelt, und die Probe kann entnommen und beispielsweise erst einmal wieder beispielsweise gekühlt in einem weiteren Gefäß gelagert werden. Alternativ wird die Probe nicht entnommen und in einem weiteren Gefäß gelagert, sondern sofort in dem Gefäß, welches den beweglichen Körper enthält. Es dient also dann zugleich als Aufschlussgefäß und Aufbewahrungsbehälter. Die gewünschte Probenmenge für die Prozessierung kann genau und einfach bereitgestellt werden. Auch wird dabei eine homogene Gewebeverteilung erreicht. Selbst stabilisiertes Gewebe, Blätter und Samen von Pflanzen können in dieser Weise für die weitere Prozessierung vorbereitet werden. Für Haut und Knochen und vergleichbar harte bzw. viskose Proben ist allerdings dieses Verfahren nicht geeignet.

Da die Bearbeitung im gekühlten, geschlossenen Gefäß nicht sehr viel Zeit in Anspruch nimmt, ist es nicht erforderlich, den Schüttelvorgang zu unterbrechen und-das Gefäß zwischendurch wieder auf geeignete, tiefe Temperaturen abzukühlen. Dies gilt vor allem, wenn das Gefäß aus Metall besteht und hinreichend dicke Wandungen aufweist. Eine Wandung von wenigen Millimeter Dicke genügt bereits. Überraschend hat sich weiter herausgestellt, dass ein Aufschluss in beispielsweise einem TissueRupter entfallen kann. Die so vorbereitete Probe kann also sofort prozessiert werden und dies mit besonders guten Endergebnissen.

Da die Probe in Pulverform vorliegt, weist diese vorteilhaft eine besonders große Oberfläche auf, an der nachfolgend eingesetzte Chemikalien angreifen können. Eine gewünschte Menge an Pulver kann für nachfolgende Schritte besonders einfach bereitgestellt werden, so zum Beispiel durch Wiegen oder sogar durch entsprechend dimensionierte Messgefäße wie ein Messlöffel.

Nachfolgend wird die Erfindung anhand von Ausführungsbeispielen näher erläutert.

Figur 1 zeigt im Schnitt ein Gefäß 1, auf welches ein Deckel 2 aufgeschraubt werden kann. Im Gefäß 1 befindet sich eine Kugel 3, die einen kleineren Durchmesser im Vergleich zum Durchmesser des Gefäßes 1 aufweist. Der Durchmesser des Gefäßes liegt im Bereich von wenigen Zentimetern. Der Innenraum des Gefäßes 1 ist zylinderförmig. Im geschlossenen Zustand sind die Enden 5 und 6 des Gefäßes halbkugelförmig geformt. Durch entsprechendes Schütteln des Gefäßes 1 wird die Kugel 3 im Inneren hin und her bewegt und schlägt auf die Enden 5 und 6 auf. Das Gefäß 1, der Deckel 2 und die Kugel 3 bestehen aus Metall und zwar aus Edelstahl.

Zunächst wird das Gefäß in Trockeneis bei -80°C gekühlt.

Eine Probe 7 wird einem Tier entnommen. Die Probe wird gewaschen und in Stickstoff getaucht, bis sich keine Blasen mehr bilden oder beispielsweise für 24 h in RNAlater gelagert. Im Anschluss daran kann die Probe zunächst in Trockeneis bei minus 80°C gelagert werden. Im Fall einer Pflanze wird getrocknetes Pflanzengewebe wie zum Beispiel Samen im Gefäß 1 auf Trockeneis gekühlt. Frisches Pflanzenmaterial wie zum Beispiel Blätter werden zuvor auf -80 °C gekühlt.

Ist das Gefäß lauf die gewünschte Temperatur gekühlt-worden, so wird dieses von Hand entnommen. Die Hand ist dabei zweckmäßigerweise mit einem Baumwollhandschuh und einem aus Latex bestehenden Handschuh vor der Kälte geschützt. Mit einer Pinzette wird die Probe 7 in das Gefäß 1 hinein gegeben, in dem sich auch die Kugel 3 befindet. Im Anschluss daran wird der Deckel 2 auf das Gefäß 1 aufgeschraubt und dieses so fest verschlossen. Nun wird das Gefäß 1 von Hand hin und her geschüttelt, so dass die Kugel 3 auf die beiden Enden 5 und 6 abwechselnd auftrifft. Die Probe 7 wird dadurch zerschlagen. Dieser Vorgang endet nach 20 bis 30 Sekunden. Es entsteht so ein rieselfähiges Pulver, das in dem Gefäß 1 zunächst weiter gelagert werden kann. Es wird unmittelbar oder im Anschluss an eine Lagerung der Deckel 2 abgeschraubt und die zerstoßene Probe entnommen. Eine gewünschte Menge kann nun beispielsweise durch Wiegen bereitgestellt werden.

Es wurde einer Ratte eine Leber entnommen und in PBS gewaschen. Im Anschluss daran wurde die Leber für 24 Stunden in RNAlater® gelagert. Im Anschluss daran wurde die Rattenleber bis zur weiteren Verwendung bei -80°C gelagert.

Die Leber wurde wie zuvor beschrieben im gekühlten, geschlossenen Gefäß 20 Sekunden lang zerstoßen. Mit Hilfe eines Trichters wurde die zerstoßene Probe in ein Falcon Röhrchen eingefüllt und in Trockeneis bei -80°C zunächst weiter gelagert.

10 mg der in dem Falcon Röhrchen befindlichen Probe wurde schließlich mit einer Waage abgewogen. Dabei wurde darauf geachtet, dass die Probe nicht auftaute.

180 µl einer wässrigen Lösung enthaltend 100 mM SDS, 100mM EDTA; 50mM Tris; 1 00mM NaCl (PUFFER 1) und 20 µl ProtK wurden in ein 2 ml Reaktionsgefäß abgefüllt, und danach wurde die abgewogene Menge an Probe, also 10 mg unter Vortexen hinzugegeben. Dies verhindert eine Verklumpung der Probe, wodurch verhindert wird, dass sich DNeasy bzw. RNeasy Säulen zusetzen, die im Rahmen eines entsprechenden Protokolls bzw. Kits eingesetzt werden.

Das verwendete DNeasy Protokoll der Firma Qiagen beinhaltet folgende Schritte. Die 1 0 mg Gewebe werden mit 180 µl PUFFER 1 + 20 µl Proteinase K bei 56°C für eine Stunde in einer Rocking Plattform inkubiert. Im Anschluss werden 4 µl RNase A hinzu pipettiert und für 2 Minuten bei Raumtemperatur inkubiert. Danach werden 200 µl AL (Lysispuffer) hinzu pipettiert und bei 70 °C für 10 Minuten in einer Rocking Plattform inkubiert. Im weiteren Verlauf werden 200 µl Ethanol (100 %) hinzu pipettiert und durch leichtes Invertieren gemischt. Hier ist der Punkt, wo die DNA als "Wolke" zu erkennen ist. Dies ist ein Zeichen für die Sensitivität der Methode, da es zeigt, dass das Molekül kaum beschädigt wird und hochmolekular vorliegt. Um die Säuleneffizienz zu steigern, wird die erhaltende Lösung 3 x mit der Pipette durch Aufziehen gemischt. Im Anschluss wird die gesamte Lösung in eine DNeasy Säule pipettiert und für 1 Minute bei 8000 rpm zentrifugiert. Die entsprechende Nukleinsäure ist nun an das Säulenmaterial gebunden. Der Überstand wird verworfen und die Säule nun mit 500 µl Waschbuffer AW 1 bei 8000 Umdrehungen pro Minute für 1 Minute gewaschen. Dieser Schritt wurde zusätzlich nochmals angewendet, auch wenn dieser durch das Protokoll nicht empfohlen wird. Im Anschluss wird die Säule wie im Protokoll beschrieben mit 500 µl Puffer AW 2 für 3 Minuten bei 14000 Umdrehungen pro Minute gewaschen. Der Überstand wird abermals verworfen. Zusätzlich findet der im Protokoll beschriebene optionale Schritt der Trocknung für 1 Minute bei 14000 Umdrehungen pro Minute Anwendung. Zuletzt werden 200 µl RNase freies Wasser in die Mitte der Säule pipettiert und bei Raumtemperatur für 1 Minute inkubiert, um dann bei 8000 Umdrehungen pro Minute (rpm) für 1 Minute zentrifugiert zu werden. Dieses Eluat wird mittels eines Spektrometers vermessen. Dieses dient zur Konzentrationsbestimmung und zur Bestimmung des Reinheitsgrades. Letztendlich wird zur qualitativen und quantitativen DNA Bestimmung ein Agarosegel angefertigt. Hierauf kann die Qualität der DNA, der Grad der Degradation, die Größe des Moleküls sowie dessen Menge bestimmt werden.

Die so erhaltenen Ergebnisse werden in der Figur 2 verdeutlicht und mit Vergleichsbeispielen verglichen. Oberhalb von "TR" wird das Ergebnis gezeigt, bei dem eine Rattenleber zunächst gemäß dem Stand der Technik in der eingangs genannten Art vorbehandelt wurde, also zunächst gewaschen und in RNAlater gelagert wurde. Anschließend wurde eine gewünschte Probenmenge von 10 mg abgetrennt und in einem TissueRupter® aufgeschlossen.

Rechts daneben oberhalb von "TR+" wird das Ergebnis gezeigt, welches nach dem erfindungsgemäßen Verfahren erhalten wurde. Damit die Säuleneffizienz der DNeasy Säule im Rahmen der Prozessierung besser ausgenutzt werden kann, wurde die nach DNeasy Protokoll verarbeitete Lösung nach Zugabe von 200 µl Ethanol (100%) mittels Pipette durch dreimaliges Aufziehen und anschließendes Abgeben gemischt. Hierdurch wird die hochmolekulare DNA so vorbereitet, dass sie an die DNeasy Säule binden kann.

Rechts daneben oberhalb von "TD-" wird das nach dem erfindungsgemäßen Verfahren erhaltene Ergebnis gezeigt, bei dem keine Durchmischung mithilfe einer Pipette durchgeführt wurde, um so die Säuleneffizienz zu verbessern.

Rechts daneben oberhalb von "TD/TR" wird das Ergebnis gezeigt, bei dem die Probe zunächst einmal erfindungsgemäß vorbereitet wurde. Abschließend wurde die zerstoßene Probe jedoch in einem TissueRuptor® 3 Sekunden lang weiter aufgeschlossen. An den verschmierten Rändern ist deutlich zu sehen, dass schon nach 3 Sekunden eine Verstärkung der Degradierung stattfindet.

Die hellen oberen Bereiche in der Figur 2 charakterisieren die genomische DNA. Der helle Bereich oberhalb von TR reicht nicht so hoch wie Oberhalb von TD+, TD- oder TD/TR. Je höher der helle Bereich reicht, desto hochmolekularer ist die erhaltene DNA und desto besser ist also das erhaltene Ergebnis.

Der helle Bereich oberhalb von TR, der nach dem Stand der Technik erhalten wurde, verschmiert und geht in einen hellgrauen Bereich über. Dies ist ein Zeichen, dass die DNA degradiert, also beschädigt worden ist. Eine solche Beschädigung konnte durch das erfindungsgemäße Verfahren gemäß TD+ sowie gemäß TD- vermieden werden.

Die Fig. 2 zeigt Aufnahmen von DNA Agarosegelen, die wie oben beschrieben eingesetzt werden um die Quantität und Qualität der DNA zu bestimmen. Hierzu wird ein 1 % Gel gegossen. Hierfür wird 1 g Agarosepulver (langkettige Kohlenhydratmoleküle die Polymerisieren können) abgewogen und in 100 ml (1 x) TAE Puffer gelöst und in der Mikrowelle erhitzt. Die erhaltene Lösung wird mit 5 µl Ethid iumbromid versetzt und durch Schütteln der Kolbenflasche vermischt und in eine Form gegossen. In die heiße Lösung werden nun Kämme eingespannt, die beim Abkühlen der Lösung, wobei diese polymerisiert, Abdrücke im Gel hinterlassen, die später die Slots bilden, in denen die Probe vermischt mit 5 µl Loading Dye hinein pipettiert wird. Um später unter UV-Licht eine Aussage treffen zu können, wird zum späteren Größenvergleich ein Marker zusätzlich auf das Gel gegeben. Die DNA verteilt sich nach Anlegung einer elektrischen Spannung aufgrund Ihres unterschiedlichen Gewichtes und der Ladung, d.h. kleine degradierte Fragmente bewegen sich schneller im Gel als hochmolekulare DNA.

Die nach dem erfindungsgemäßen Verfahren erhaltene DNA kann in Form einer Wolke mit bloßem Auge gesehen werden.

Im Rahmen eines weiteren Versuchs wurde 25 mg "frisches" Rattenherz untersucht. "Frisch" bedeutet, dass es nicht mit dem Stabilisierungsreagenz behandelt worden ist, sondern zunächst in flüssigem Stickstoff tiefgekühlt wurde. Es wurde mit Hilfe des erfindungsgemäßen Verfahrens die doppelte Konzentration an RNA erhalten im Vergleich zur aus dem Stand der Technik bekannten, eingangs beschriebenen Methode.

In diesem Versuch wurde dasselbe Verfahren zur Pulverisierung angewendet wie bei dem zuvor beschriebenen Versuch. Das Herz der Ratte wurde entnommen und mittels Flüssigstickstoff gekühlt, bis keine Blasen mehr entstanden sind. Im Anschluss wurde das Herz auf Trockeneis (-80 °C) gelagert. Kurz vor der Prozessierung wurde das Gefäß 1 auf Trockeneis gekühlt und mit dem gefrorenen ganzen Herzen gefüllt und für 20 Sekunde mit der Hand geschüttelt. Im Anschluss wurde das Pulver im Gefäß gelagert, um Zeit zu haben, die Materialien für das RNeasy Fibrous Tissue Mini Protokoll zu besorgen. Dieses stellt kein Problem dar, denn das Gefäß war Aufschluss- und Aufbewahrungsgefäß in einem. Zur weiteren Bearbeitung nach dem genannten Protokoll wurden unter einem Abzug 300 µl einer wässrigen Lösung enthaltend 3,5 M GTC; 28 mM Na3-Citrate x 2 H₂O (RLT Puffer, Lysispuffer) mit 3 µl β-Mercaptoethanol in einem 2 ml Reaktionsgefäß vermischt und 25 mg des gelagerten Herz-Gewebepulvers in das Reaktionsgefäß eingewogen und im Anschluss gevortext. Hinzu kamen 590 µl RNase-freies-Wasser und 10 µl ProtK (Enzym), welches mittels Pipette gemischt wurde, bevor es für 10 Minuten bei 55 °C auf einer Rocking Plattform inkubiert wurde, um danach für 3 Minuten bei Raumtemperatur bei 10000 x g zentrifugiert zu werden. Der Überstand wurde dann in ein neues 2 ml Reaktionsgefäß pipettiert und das 0,5fache Volumen an 96 - 100% Ethanol hinzu pipettiert und durch die Pipette vermischt. Im Anschluss wurden zunächst 700 µl der Lösung in die RNeasy Säule pipettiert und für 15 Sekunden bei 10000 Umdrehungen pro Minute zentrifugiert. Da die Säule nur 700 µl Fassungsvermögen hat, wurde dieser Schritt für die verbleibende Lösung wiederholt, so dass die gesamte Probe über die Säule gegeben worden ist. Der Überstand nach dem Zentrifugieren wurde verworfen. Danach wurde die Säule mit 350 µl Puffer RW1 für 15 Sekunden bei 8000 g gewaschen und der Überstand verworfen. Nun wurden je Probe 10 µl DNase I Stock Solution mit 70 µl RDD Puffer vermischt und durch invertieren gemischt. Von dieser Lösung wurden 80 µl genau in die Mitte der Säule-gegeben und für 15 Minuten bei Raumtemperatur inkubiert. Im Anschluss wurden 350 µl Puffer RW1 auf die Säule gegeben, um diese für 15 Sekunden bei 8000 g zu waschen. Die RNeasy Säule wurde hiernach in ein neues 2 ml Collection Tube überführt und mit 500 µl RPE Puffer befüllt, um diese wieder für 15 Sekunden bei 8000 g zu waschen. Der Überstand wurde wieder verworfen. Der letzte Schritt wurde wiederholt, nur mit dem Unterschied, dass nun für 2 Minuten bei 8000 g zentrifugiert wurde. Die Säule wurde nun ein weiteres mal in ein neues 2 ml Reaktionsgefäß überführt und darin für 1 Minute bei maximaler Geschwindigkeit getrocknet. Für den abschließenden Schritt wurde die Säule in ein neues 2 ml Reaktionsgefäß überführt und mit 30 µl RNase-freiem-Wasser befüllt und zum Eluieren für 1 Minute bei 10000 Umdrehungen pro Minute zentrifugiert. Das Eluat wurde dann ebenfalls mittels Spektrometers vermessen und mittels RNA Agarosegel ausgewertet.

Es wurden ergänzend diverse Zerkleinerungsversuche unter anderem in einem Mörser bei -196°C durchgeführt. Letzten Endes haben diese Versuche ergeben, dass eine Kühlung auf -196°C, aber auch die Verwendung eines Mörsers nicht geeignet sind, um zu den gewünschten Ergebnissen zu gelangen.

Figur 3 zeigt eine besonders bevorzugte Ausführungsform eines verschließbaren Gefäßes, mit dem eine Probe pulverisiert wird. Dieses Gefäß wird nachfolgend Pulverisator genannt. Es umfasst ein Inlay 10, welches vorzugsweise aus Metall aus oben genannten Gründen besteht. Das Inlay 10 wird von einer vorzugsweise aus Kunststoff bestehenden Hülle 11 umfasst. Die Kunststoffhülle dient vor allem als Isolator, um die tiefe Temperatur während des Schüttelns aufrechtzuerhalten. Insgesamt kann so das Gewicht im Vergleich zu einem ganz aus Metall bestehenden Pulverisator vorteilhaft reduziert werden, was die Handhabung erleichtert. Der Doppelpfeil unterhalb des in Figur 3 gezeigten Pulverisators verdeutlicht die bevorzugte Bewegungsrichtung, um die Probe 7 zu zerkleinern.

Die in der vorliegenden Anmeldung erwähnten Puffer und Reagenzien können bei der Fa. Qiagen GmbH, Hilden, Deutschland kommerziell erworben werden, falls etwas anderes nicht ausdrücklich ausgesagt wurde.

Figur 4 zeigt einen Schnitt durch eine weiter verbesserte Ausführungsform der Erfindung. Der Pulverisator umfasst einen inneren verschließbaren Behälter 4, der aus Kunststoff besteht. Der aus Kunststoff bestehende innere Behälter grenzt derart eng an die vorzugsweise aus Metall bestehenden Innenwände des Pulverisators an, so dass der aus Kunststoff bestehende innere Behälter durch eine Kugel 3 oder ein vergleichbares Mittel während des Pulverisierens nicht zerstört werden kann. Der aus Kunststoff bestehende innere Behälter 4 wird nach der Pulverisierung entnommen und kann nun als Aufbewahrungsgefäß dienen. Da der innere Behälter aus Kunststoff besteht, kann dieser sehr preiswert gefertigt werden und daher für den einmaligen Gebrauch geeignet ist. Diese Ausführungsform der Erfindung vereinfacht dann die Handhabung, da der innere Behälter ersetzt werden kann, in diesem Fall keine Reinigung des Innenraums des Pulverisators erforderlich ist und Kreuzkontaminationen besonders zuverlässig vermieden werden.

Der Deckel des inneren Behälters verschließt den übrigen Teil des Behälters vorzugsweise durch eine formschlüssige Verbindung, oder aber er kann auf den übrigen Teil aufgeschraubt werden. Ein formschlüssige Verbindung ist möglich, da Kunststoff hinreichend elastisch sein kann, so dass beispielsweise ein nach innen vorstehender Wulst des Deckels in eine dafür vorgesehene ringförmige Vertiefung des übrigen Behälterkörpers einrastet oder umgekehrt, wenn der Deckel auf den übrigen Behälterkörper geeignet gedrückt wird. Eine solche formschlüssige Verbindung ist besonders zu bevorzugen, da ein versehentliches Lösen des Deckels besonders zuverlässig vermieden wird. Auch kann ein Behälter schneller verschlossen werden im Vergleich zu einem Verschließen mit einem Schraubverschluss.

In einer Ausführungsform der Erfindung umfasst ein Set neben einem Pulverisator eine Vielzahl von inneren Behältern, die vorzugsweise optisch unterschiedlich sind, beispielsweise aufgrund von unterschiedlich gefärbten Deckeln oder unterschiedlichen Prägungen. Die unterschiedliche Optik kann vorteilhaft für die Kennzeichnung eines Inhalts genutzt werden. So kann ein beispielsweise rot gefärbter Behälterdeckel dazu genutzt werden, um ein darin befindliches "Herz" zu kennzeichnen und ein anders, beispielsweise grün gefärbter Deckel ein anderes Organ, wie zum Beispiel eine Lunge. Ein innerer, der Aufbewahrung einer pulverisierten Probe dienender Behälter muss dann nicht mehr separat gekennzeichnet werden, was aufgrund der tiefen Temperaturen problematisch sein kann.

Es ist zu bevorzugen, dass lediglich die Behälterdeckel optisch unterschiedlich gekennzeichnet sind, um so Lagerkosten klein zu halten.

Der aus Kunststoff bestehende innere Behälter kann aus PET, aber auch aus PP oder PE bestehen, da solche Kunststoffe den vorgesehenen tiefen Temperaturen grundsätzlich gewachsen sind.

In einer Ausführungsform der Erfindung umfasst ein Set neben einem Pulverisator ein oder mehrere Messlöffel, um so die Entnahme der erforderlichen Probenmenge aus dem Pulverisator oder aus einem inneren Behälter zu erleichtern oder zu beschleunigen. Ein Messlöffel ist also so dimensioniert und bestimmten Proben zugeordnet, dass der Messlöffel eine geeignete Menge an Probe für die weitere Bearbeitung aufzunehmen vermag. Ein separates Wiegen einer aus dem Pulverisator entnommenen Probe kann so beschleunigt werden oder sogar vollständig entfallen.

In einer Ausführungsform der Erfindung umfasst ein Set eine Mehrzahl optisch gekennzeichneter Messlöffel, die unterschiedlichen Proben zugeordnet sind. So kann ein rot gefärbter Messlöffel für die Entnahme einer Herzprobe vorgesehen sein. Insbesondere stimmen in einer Ausführungsform der Erfindung die Kennzeichnungen von inneren Behältern oder Teilen von inneren Behältern mit den Kennzeichnungen von Messlöffeln überein. Ein solches Set umfasst dann auch eine vorgegebene Zuordnung von Kennzeichnungen zu Proben, also beispielsweise zu Organen. Wird also beispielsweise ein grün gefärbter Messlöffel für das Organ Lunge vorgesehen, so ist ein innere Behälter ebenfalls ganz oder teilweise grün gefärbt. Die Dimensionierung des Messlöffels ist auf die Probe "Lunge" abgestimmt. Das Set enthält dann eine entsprechende Zuordnungsvorschrift. Diese kann darin bestehen, dass bereits eine entsprechende Probe, also zum Beispiel eine Lunge auf dem entsprechenden Behälter und/ oder dem Messlöffel abgebildet ist.

In einer Ausführungsform der Erfindung umfasst ein Set neben einem Pulverisator eine Schüttelapparatur, um das Aufschließen einer im Pulverisator befindlichen Probe automatisiert durchführen zu können. Ein oder mehrere Pulverisatoren können in die Schüttelapparatur eingesetzt oder an dieser geeignet befestigt werden.

Die Schüttelapparatur umfasst in einer Ausführungsform der Erfindung kühlbare Aufnahmeeinrichtungen für die Aufnahme von Pulverisatoren. Insbesondere bei dieser Ausführungsform muss nicht sofort nach dem Einfüllen der Probe in den Pulverisator aufgeschlossen werden, wenn hinreichend gekühlt werden kann. Es können also eine Vielzahl von Pulverisatoren vorbereitet und eingesetzt werden, bevor dann zeitgleich eine Vielzahl von Proben automatisiert aufgeschlossen werden.

## Patentansprüche

1. Verfahren zum Aufschluss einer biologischen Probe, indem eine feste biologische Probe mit einer Temperatur unter -50 °C in ein auf unter -50 °C gekühltes, verschließbares Gefäß eingebracht wird, in welchem sich ein auf unter -50 °C gekühlter beweglicher Körper befindet, welcher nach Verschluss des Gefäßes in Bewegung versetzt wird und die biologische Probe zerkleinert, **dadurch gekennzeichnet, dass** das Gefäß während der Zerkleinerung nicht gekühlt wird und auch keine Kühlmedien oder chemische Stoffe in das Gefäß während oder vor dem Aufschluss eingebracht werden.

2. Verfahren nach Anspruch 1 , **dadurch gekennzeichnet, dass** das Gefäß eine Hülle, welche geöffnet oder geschlossen werden kann, und ein Inlay ist.

3. Verfahren gemäß Anspruch 1 oder 2, **dadurch gekennzeichnet, dass** die biologische Probe mit einer Temperatur im Bereich von-70 bis -90 °C in ein auf eine Temperatur im Bereich von -70 bis -90 °C gekühltes, verschließbares Gefäß eingebracht wird.

4. Verfahren gemäß einem der Ansprüche 1 bis 3, **dadurch gekennzeichnet, dass** es sich bei der biologischen Probe um eine pflanzliche Probe handelt.

5. Verfahren gemäß einem der Ansprüche 1 bis 4, **dadurch gekennzeichnet, dass** es sich bei der biologischen Probe um tierisches oder menschliches Gewebe handelt.

6. Verfahren gemäß einem der Ansprüche 1 bis 5, **dadurch gekennzeichnet, dass** der bewegliche Körper durch manuelles Schütteln in Bewegung gebracht wird.

7. Verfahren zur Analyse einer biologischen Probe umfassend die Schritte Aufschluss der Probe gemäß einem der Ansprüche 1 bis 6, teilweise oder vollständige Entnahme der aufgeschlossenen Probe und Isolierung von Nukleinsäuren und/oder Proteinen aus der aufgeschlossenen Probe.

8. Verfahren für die Vorbereitung der Prozessierung einer pflanzlichen oder tierischen Probe, bei dem die Probe zunächst gewaschen und anschließend stabilisiert wird, bei dem die Probe im Anschluss an die Stabilisierung tiefgekühlt wird und zwar vorzugsweise auf-50 bis -110°C, bei dem ein verschließbares Gefäß (1, 2) mit einem darin befindlichen beweglichen Körper (3) tiefgekühlt wird und zwar vorzugsweise auf -50 bis -110°C, bei dem die tiefgekühlte Probe In das tiefgekühlte Gefäß mit dem darin befindlichen beweglichen Körper gegeben wird, das tiefgekühlte Gefäß im Anschluss daran verschlossen wird und das tiefgekühlte Gefäß hin- und her geschüttelt wird und im Anschluss daran eine dadurch zerstoßene Probe entnommen wird, wobei das Gefäß während der Zerkleinerung nicht gekühlt wird und auch keine Kühlmedien oder chemische Stoffe in das Gefäß während oder vor dem Aufschluss eingebracht werden.

9. Verfahren nach dem vorhergehenden Anspruch, bei dem die Probe im Anschluss an die Stabilisierung in Trockeneis und/ oder das verschließbares Gefäß (1, 2) mit einem darin befindlichen beweglichen Körper (3) in Trockeneis tiefgekühlt wird und zwar vorzugsweise auf -80°C.

10. Verfahren nach einem der beiden vorhergehenden Ansprüche, bei dem das verschlossene, tiefgekühlte Gefäß mit der darin befindlichen Probe (7) und dem darin befindlichen beweglichen Körper 10 bis 40 Sekunden lang hin und her geschüttelt wird.

11. Verfahren nach einem der drei vorhergehenden Ansprüche, bei dem das Gefäß keine flüssigen Bestandteile wie flüssiger Stickstoff oder eine Pufferlösung enthält und zwar insbesondere nicht während sich die Probe (7) im Gefäß (1, 2) befindet und/ oder die Probe kein Knochen und keine Haut ist.

12. Verfahren nach einem der vier vorhergehenden Ansprüche, bei dem eine Leber, ein Herz, Blätter oder pflanzlicher Samen als Probe verwendet wird.

13. Verfahren nach einem der fünf vorhergehenden Ansprüche, bei dem der bewegliche Körper (3) eine Kugel ist und der Innenraum des verschließbaren Gefäßes zylinderförmig mit hohlkugelförmigen Enden (5, 6) ist.

14. Verfahren nach einem der sechs vorhergehenden Ansprüche, bei dem im Anschluss an die Entnahme der tiefgekühlten, zerstoßenen Probe (7) aus dem verschließbaren Gefäß die zerstoßene Probe (7) prozessiert wird.

15. Verfahren nach einem der vorhergehenden Ansprüche, bei dem die Probe in einen inneren, aus Kunststoff bestehendem Behälter zusammen mit einem beweglichen Körper (3) gebracht wird und der innere Behälter (4) in das verschließbare Gefäß eingesetzt wird.

16. Pulverisator für biologische Proben zur Durchführung eines Verfahrens nach einem der vorhergehenden Ansprüche umfassend ein als Hülle(n) ausgebildetes Gefäß, welchesgeöffnet und verschlossen werden kann, ein Inlay (10) und einen beweglichen Körper (3).

17. Pulverisator gemäß Anspruch 16, **dadurch gekennzeichnet, dass** die Hülle (11) aus Kunststoff gefertigt ist.

18. Pulverisator gemäß Anspruch 16 oder 1 7, **dadurch gekennzeichnet, dass** das Inlay (10) aus Metall gefertigt ist.

19. Pulverisator gemäß einem der Ansprüche 16 bis 18, **dadurch gekennzeichnet, dass** der bewegliche Körper (3) aus Metall oder einem Mineral gefertigt ist.

20. Pulverisator gemäß einem der Ansprüche 1 6 bis 19, **dadurch gekennzeichnet, dass** der bewegliche Körper (3) kugelförmig ist und der Pulverisator einen ovalen Innenraum besitzt.

21. Pulverisator insbesondere gemäß einem der vorhergehenden Ansprüche 1 6 bis 20 mit einem inneren, aus Kunststoff bestehenden Behälter (4).

22. Set umfassend einen Pulverisator nach einem der vorhergehenden Ansprüche 1 6 bis 21 mit einer Mehrzahl von inneren, aus Kunststoff bestehenden Behältern (4) und/ oder einer Mehrzahl von Messlöffeln.

23. Set nach dem vorhergehenden Anspruch, bei dem die inneren Behälter (4) und/ oder die Messlöffel unterschiedlich optisch gekennzeichnet sind.

24. Set nach einem der beiden vorhergehenden Ansprüche mit einer vorgegebenen Zuordnung zwischen optischen Kennzeichnungen von inneren Behältern und/ oder Messlöffeln und Proben.

25. Set nach einem der vorhergehenden Ansprüche 20 bis 23 umfassend eine Rüttelapparatur für das Aufschließen einer im Pulverisator befindlichen Probe.

## Claims

1. A process of digesting a biological sample wherein a biological sample having a temperature below -50 °C is introduced in a sealable vessel cooled below -50 °C in which a movable body is present, which will be set in motion after the vessel is sealed, triturating the biological sample, **characterized in that** that the vessel is not cooled during trituration and that no cooling medium or any chemical substance is introduced into the vessel during or before digesting.

2. The process according to claim1, **characterized in that** that the vessel is a jacket which may be opened and closed, and is an inlay.

3. The process according to claim 1 or 2, **characterized in that** that the biological sample having a temperature in the range of -70 °C to -90 °C is introduced into a sealable vessel cooled to a temperature in the range of -70 °C to -90 °C.

4. The process according to one of the claims 1 to 3, **characterized in that** that the biological sample is a plant sample.

5. The process according to one of the claims 1 to 4, **characterized in that** that the biological sample is an animal or human tissue.

6. The process according to one of the claims 1 to 5, **characterized in that** that the movable body is moved by manually shaking.

7. A process of analyzing a biological sample comprising the steps of digesting the sample according to one of the claims 1 to 6, partially or completely removing the digested sample and isolating nucleic acids and/or proteins from the digested sample.

8. A process for the preparation of processing an animal or human sample wherein the sample is first rinsed and then is stabilized, wherein, following stabilization, the sample is refrigerated, and is preferably refrigerated to -50 to 110 °C, wherein a sealable vessel (1, 2) having therein a movable body (3) is refrigerated, and is preferably refrigerated to -50 to 110 °C, wherein the sample which has been refrigerated is transferred to the refrigerated vessel having therein a movable body (3), followed by sealing the refrigerated vessel and shaking the vessel back and forth, followed by removing a sample which has been triturated in this way, wherein the vessel is not refrigerated during trituration and no cooling medium or chemical substance is introduced into the vessel during or before digesting.

9. The process according to one of the preceding claims, wherein the sample, following stabilization is refrigerated in dry ice and/or the sealable vessel (1, 2) having therein a movable body (3) is refrigerated in dry ice, and is preferably refrigerated to -80 °C.

10. The process according to one of the preceding claims, wherein the sealable vessel, which has been refrigerated having therein the sample (7), and the movable body (3) are shaken back and forth for 10 to 40 seconds.

11. The process according to the three preceding claims, wherein the vessel does not contain liquid components, such as liquid nitrogen or a buffer solution, and particularly does not contain liquid components when the sample (7) is present in the vessel (1, 2) and/or the sample is not a bone or skin.

12. The process according to the three preceding claims, wherein a liver, a heart, leaves or plant grains are used as a sample.

13. The process according to the five preceding claims, wherein the movable body (3) is a sphere and the interior of the sealable vessel is in the form of a cylinder having ends (5, 6) in the form of hollow spheres.

14. The process according to six preceding claims, wherein following removing the triturated sample, which has been refrigerated from the sealable vessel the triturated sample (7), is processed.

15. The process according to one of the preceding claims, wherein the sample together with the movable body (3) is transferred into an inner container consisting of plastics and the inner container (4) is inserted into the sealable vessel.

16. A powderizer for biological samples for performing the process according to one of the preceding claims comprising a vessel formed as an envelope, which may be opened and closed, an inlay (10) and a movable body (3).

17. The powderizer according to claim 16 **characterized in that** that the jacket (11) is fabricated from plastics.

18. The powderizer according to the claims 16 or 17, **characterized in that** the inlay (10) is fabricated from metal.

19. The powderizer according to one of the claims 16 to 18, **characterized in that** that the movable body (3) is fabricated from metal or a mineral.

20. The powderizer according to one of the claims 16 to 19, **characterized in that** the movable body (3) is spherical and the powderizer has an oval interior.

21. The powderizer according to one of the preceding claims 16 to 20 having a vessel (4) consisting of plastics.

22. A kit comprising a powderizer according to one of the claims 16 to 21 having a plurality of inner containers (4) made of plastics and/or a plurality of measuring spoons.

23. The kit according to one of the preceding claims, wherein the inner containers (4) and/or the measuring spoons are optically marked in different manners.

24. The kit according to one of the two preceding claims having a predetermined assignment between optical markings of inner containers and/or measuring spoons and samples.

25. The kit according to one of the preceding claims 20 to 23 comprising a shaker for digesting a sample, which is in the powderizer.

## Revendications

1. Procédé de digestion d'un échantillon biologique par l'introduction d'un échantillon biologique solide ayant une température inférieure à -50°C dans un récipient réfrigéré au-dessous de -50 °C qui peut être fermé, dans lequel se trouve un corps mobile réfrigéré au-dessous de -50 °C qui est mis en mouvement après que le récipient est fermé et qui triture l'échantillon biologique, **caractérisé par le fait que** le récipient n'est pas réfrigéré pendant la trituration et qu'aucun milieu de refroidissement ou aucune substance chimique est introduit dans le récipient pendant ou avant la digestion.

2. Procédé selon la revendication 1, **caractérisé par le fait que** le récipient est une douille qui peut être ouvert et fermé, et un inlay.

3. Procédé selon la revendication 1 ou 2, **caractérisé par le fait que** l'échantillon biologique ayant une température dans la plage de -70 °C à -90 °C est introduit dans un récipient réfrigéré à une température dans la plage de -70 °C à -90 °C qui peut être fermé.

4. Procédé selon l'une des revendications 1 à 3, **caractérisé par le fait que** l'échantillon biologique est un échantillon végétal.

5. Procédé selon l'une des revendications 1 à 4, **caractérisé par le fait que** l'échantillon biologique est un tissu d'origine animal ou humain.

6. Procédé selon l'une des revendications 1 à 5, **caractérisé par le fait que** le corps mobile est fait bouger par agitation manuelle.

7. Procédé d'analyse d'un échantillon biologique comprenant les étapes consister à digestion l'échantillon selon l'une des revendications 1 à 6, enlever l'échantillon ouvragé partiellement ou complètement et isoler des acides nucléiques et/ou des protéines de l'échantillon ouvragé.

8. Procédé de préparation du traitement d'un échantillon d'origine animal ou humain, dans lequel l'échantillon est tout d'Abord lavé et ensuite est stabilisé, dans lequel l'échantillon suite à la stabilisation est surgelé, et est préférablement surgelé à -50 à 110 °C, dans lequel un récipient qui peut être fermé (1, 2) ayant un corps mobile (3) là-dedans est surgelé, et est préférablement surgelé à -50 à 110 °C, dans lequel l'échantillon surgelé est mis dans le récipient surgelé ayant un corps mobile (3) là-dedans, par la suite le récipient surgelé est fermé et le récipient surgelé est agité de gauche à droite et à la suite une échantillon trituré de ce fait est enlevé, le récipient n'étant pas surgelé pendant la trituration et aucun milieu de refroidissement ou substance chimique étant introduit dans le récipient pendant ou avant l'digestion.

9. Procédé selon l'une des revendications précédentes, dans lequel l'échantillon suite à la stabilisation est surgelé dans la glace sèche et/ou le récipient qui peut être fermé (1, 2) ayant un corps mobile (3) là-dedans est surgelé dans la glace sèche, et est préférablement surgelé à -80 °C.

10. Procédé selon l'une des revendications précédentes, dans lequel le récipient surgelé qui peut être fermé ayant l'échantillon (7) et le corps mobile (3) là-dedans est agité de gauche à droite pendant 10 à 40 secondes.

11. Procédé selon l'une des trois revendications précédentes, dans lequel le récipient ne contient pas des constituants liquides, tel que l'azote liquide ou une solution de tampon, e particulièrement ne contient pas des constituants liquides pendant que l'échantillon (7) est dans le récipient (1, 2) et/ou l'échantillon n'est pas les os ni la peau.

12. Procédé selon l'une des quatre revendications précédentes, dans lequel un foie, une cour, des feuilles ou des graines végétales sont utilisés en tant qu'échantillon.

13. Procédé selon l'une des cinq revendications précédentes, dans lequel le corps mobile (3) est une bille et l'intérieure du récipient qui peut être fermé est en forme cylindrique ayant des bouts (5, 6) en forme de billes creuses.

14. Procédé selon l'une des six revendications précédentes, dans lequel suite à l'enlèvement de l'échantillon trituré surgelé du récipient qui peut être fermé l'échantillon trituré (7) est traité.

15. Procédé selon l'une des revendications précédentes, dans lequel l'échantillon ensemble avec le corps mobile (3) est mis dans un conteneur intérieur consistant en matière plastique et le conteneur intérieur (4) est inséré dans le récipient qui peut être fermé-

16. Pulvérisateur pour des échantillons biologiques pour la mise en oeuvre d'un procédé selon l'une des revendications précédentes comprenant un récipient formé en tant qu'une douille, qui peut être ouvert et fermé, un inlay (10) et un corps mobile (3).

17. Pulvérisateur selon la revendication 16 **caractérisé par le fait que** la douille (11) est fabriqué de matière plastique.

18. Pulvérisateur selon les revendications 16 ou 17, **caractérisé par le fait que** l'inlay (10) est fabriqué de métal.

19. Pulvérisateur selon l'une des revendications 16 à 18, **caractérisé par le fait que** le corps mobile (3) est fabriqué de métal ou d'un minéral.

20. Pulvérisateur selon l'une des revendications 16 à 19, **caractérisé par le fait que** le corps mobile (3) est sphérique et le pulvérisateur a un intérieur ovale.

21. Pulvérisateur selon l'une des revendications précédentes 16 à 20 ayant un récipient (4) consistant en matière plastique.

22. Kit comprenant un pulvérisateur selon l'une des revendications 16 à 21 ayant une pluralité de conteneurs (4) intérieurs consistant en matière plastique et/ou d'une pluralité de cuillères graduées.

23. Kit selon l'une des revendications précédentes, dans lequel les conteneurs intérieurs (4) et/ou les cuillères graduées sont optiquement marqués en façon différente.

24. Kit selon l'une quelconque des deux revendications précédentes ayant une assignation prédéterminée entre des marquages optiques de conteneurs intérieurs et/ou de cuillères graduées et d'échantillons.

25. Kit selon l'une des revendications précédentes 20 à 23 comprenant un appareille vibreur pour la digestion d'un échantillon qui est dans le pulvérisateur.
